# DEMANDE DE BREVET EUROPEEN

(11) **EP 1 972 876 A1**
(43) Date de publication de la demande: **24.09.2008**
(21) Numéro de dépôt: 07006015.7
(22) Date de dépôt: 23.03.2007
(51) Int. Cl.: F26B 11/04

(54) **Four rotatif de séchage des granulats ou autres substances tels que du sable**

(71) Demandeur: ARGUMAT (S.A.S), 69970 Chaponnay (FR)
(72) Inventeur: Carrasco, Antoine, 69970 Marennes (FR)
(74) Mandataire: Arbousse-Bastide, Jean-Claude Ph.

(57) **Abrégé**

Four rotatif (1) de séchage des granulats ou autres substances tels que du sable se présentant sous la forme d'une enceinte (10) cylindrique montée en rotation autour de son axe longitudinal (10') dont chacune des extrémités (11,12) forme respectivement l'entrée (11) et la sortie (12) des matériaux froids et humides à sécher dans ladite enceinte (10) et comprend un brûleur (2) générant une flamme (20) au niveau de la sortie (12) de l'enceinte (10) qui émet un flux d'air chaud (21) dans l'enceinte (10) à contre courant du flux des matériaux (13) et renferme une zone de séchage (14) comportant des aubes (15), destinées au relevage des matériaux, solidarisées radialement à la face interne de l'enceinte (10). Il comprend des aubes pivotantes (16) équipées de moyens de rotation (16') et de moyens de commande (18) permettant de régler le sens et le degré de l'inclinaison desdites aubes pivotantes (16) par rapport à l'axe longitudinal (10') de l'enceinte (10) de manière à modifier la quantité de matériaux relevés et/ou la vitesse desdits matériaux relevés dans ladite zone de séchage(14).

## Description

La présente invention a pour objet un four rotatif de séchage des granulats ou autres substances tels que du sable.

Les fours rotatifs actuels de séchage de granulats ou de sable se présentent sous la forme d'une enceinte cylindrique montée en rotation autour de son axe dont chacune des extrémités forme respectivement l'entrée et la sortie des matériaux froids et humides à sécher et comprennent un brûleur générant une flamme au niveau de la sortie de l'enceinte cylindrique qui émet un flux d'air chaud dans l'enceinte à contre courant du flux des matériaux acheminés depuis l'entrée de l'enceinte vers ladite sortie. L'enceinte cylindrique renferme une zone de séchage équipée d'aubes de relevage dont la fonction est de relever les matériaux à sécher pour les faire chuter, sous la forme d'un rideau, avec homogénéité sur toute la surface interne du cylindre dans ladite zone de séchage de manière à obtenir le meilleur échange possible par convection avec le flux d'air chaud généré par la flamme du brûleur.

Toutefois, le rendement de ces fours rotatifs de séchage qui est essentiellement du à l'échange par convection avec le flux d'air chaud varie en fonction du débit de production et/ou de la puissance du brûleur ce qui entraîne des écarts de température importants en sortie du four de séchage avec notamment des températures basse et haute respectivement de l'ordre de 50°Celsius et 190°Celsius. Or, les fours de séchage comprennent des matériels et des filtres à manches qui sont disposés en aval de leur sortie et qui ne doivent pas fonctionner d'une part dans des conditions de température où l'air est saturé de vapeur d'eau c'est-à-dire à des températures inférieures à environ 80°Celsius correspondant au point de rosée et d'autre part à des températures élevées, supérieures à 190° celsius, entraînant la destruction des tissus constituant les filtres à manche.

La présente invention a pour but de remédier à ces inconvénients en proposant un four rotatif de séchage de granulats ou autre substances tels que du sable équipé d'un système de régulation de charge permettant de limiter les écarts de température obtenus en sortie de l'enceinte de séchage avec des températures haute et basse respectivement inférieure à la température maximale de résistance des tissus des filtres à manche et supérieure à la température de point de rosée.

Le four rotatif de séchage des granulats ou autres substances tels que du sable selon la présente invention se présente sous la forme d'une enceinte cylindrique montée en rotation autour de son axe longitudinal dont chacune des extrémités forme respectivement l'entrée et la sortie des matériaux froids et humides à sécher dans ladite enceinte et comprend un brûleur générant une flamme au niveau de la sortie de l'enceinte qui émet un flux d'air chaud dans l'enceinte à contre courant du flux des matériaux et renferme une zone de séchage comportant des aubes, destinées au relevage des matériaux, solidarisées radialement à la face interne de l'enceinte et se caractérise essentiellement en ce des aubes pivotantes sont équipées de moyens de rotation associés à des moyens de commande permettant de régler le sens et le degré de l'inclinaison desdites aubes pivotantes par rapport à l'axe longitudinal de l'enceinte de manière à modifier la quantité de matériaux relevés et/ou la vitesse desdits matériaux relevés dans ladite zone de séchage.

Ainsi le degré d'inclinaison ou d'ouverture des aubes pivotantes permet de laisser passer une quantité plus ou moins importante de matériaux dans la zone de séchage et de réguler la température en sortie de ladite enceinte qui dépend de la densité du flux de matériaux dans l'enceinte par rapport au flux d'air chaud généré par le brûleur ceci afin de répondre aux contraintes de résistance à certaines températures des filtres à manche et des différents matériels équipant le four rotatif.

Conformément à la présente invention les aubes pivotantes seront montées en rotation autour d'un axe de pivotement perpendiculaire à la face interne et à l'axe longitudinal de l'enceinte.

Toujours conformément à la présente invention au moins une section transversale de la paroi interne de l'enceinte comportera des aubes pivotantes réparties successivement le long de ladite section de manière à obtenir une configuration fermée desdites aubes lorsqu'elles seront jointives et formeront un angle droit avec l'axe longitudinal de l'enceinte et une configuration ouverte desdites aubes lorsqu'elles formeront un certain angle avec l'axe longitudinal de l'enceinte.

Dans un mode de réalisation de la présente invention les aubes seront commandées en pivotement indépendamment l'une de l'autre, chacune en un point de commande situé à l'extérieur de l'enceinte et se prolongeant à l'intérieur de cette dernière par l'axe de pivotement de l'aube.

Dans un autre mode de réalisation de la présente invention les aubes seront commandées en pivotement simultanément grâce à des moyens de liaison reliant les axes de pivotement des aubes en un seul point de commande situé à l'extérieur de l'enceinte. Les moyens de liaison consisteront par exemple en un jeu de biellettes assurant la transmission de la rotation des axes de pivotement depuis le point de commande.

Les points de commande se présenteront sous la forme d'une poignée permettant d'actionner manuellement l'ensemble des aubes.

Les axes de pivotement pourront être commandés électriquement en rotation par l'intermédiaire d'un moteur. La commande électrique pourra être intégrée dans un système de commande électronique associée à des capteurs de température permettant de contrôler et de commander automatiquement le degré et le sens de l'inclinaison des aubes en fonction de la température de l'air mesurée en sortie du four par lesdits capteurs.

Les avantages et les caractéristiques de la présente invention ressortiront plus clairement de la description qui suit et qui se rapportent au dessin annexé, lequel en représente un mode de réalisation non limitatif.
- la figure 1 représente une vue de profil de l'intérieur de l'enceinte cylindrique d'un four rotatif de séchage selon la présente invention en configuration ouverte des aubes pivotantes réparties sur une section transversale de l'enceinte
- la figure 2 représente une vue de profil de l'intérieur de l'enceinte cylindrique d'un four rotatif de séchage selon la présentation en configuration fermée des aubes pivotantes réparties sur une section transversale de l'enceinte

Si on se réfère à la figure 1 on peut voir qu'un four rotatif de séchage 1 selon la présente invention comprend d'une part une enceinte cylindrique 10 montée en rotation autour de son axe longitudinal 10' dont l'une des extrémités 11 est conçue pour recevoir l'entrée des matériaux froids et humides à sécher dans l'enceinte 10 qui sont évacués en sortie du cylindre 10 à son autre extrémité 12 et d'autre part un brûleur 2 générant une flamme 20 à l'intérieur de l'enceinte 10 au niveau de son extrémité de sortie 12 des matériaux, laquelle flamme 20 produit un flux d'air chaud 21 qui est orientée vers l'autre extrémité 11 de l'enceinte 10 à contre courant du flux de matériaux 13, lequel flux d'air chaud 21 est évacué de l'enceinte 10 par son extrémité d'entrée 11.

L'enceinte rotative 10 renferme dans une zone de séchage 14 des aubes 15 de forme globalement rectangulaire parallèles à son axe longitudinal 10' qui ont pour fonction de relever les matériaux pour les faire chuter avec homogénéité sur toute la surface intérieure de l'enceinte sous la forme d'un rideau 15' de manière à obtenir le meilleur échange possible par convection entre les matériaux et le flux d'air chaud 21 généré par la flamme 20 du brûleur 2.

On peut voir également que des aubes pivotante 16 réparties successivement sur une section transversale de la paroi interne circulaire 17 de l'enceinte 10 sont montées chacune en rotation autour d'un axe 16' perpendiculaire à la paroi interne 17 et à l'axe longitudinal 10' de l'enceinte 10 ceci dans le but d'obtenir une configuration ouverte des aubes 16 lorsqu'elles font un certain angle avec l'axe longitudinal 10' de l'enceinte par exemple de 45°, comme on peut le voir sur la figure 1, ou une configuration fermée lorsqu'elles sont jointives en faisant un angle droit avec l'axe longitudinal 10' de l'enceinte 10, comme on peut le voir sur la figure 2.

Ainsi, la charge maximale des matériaux dans l'enceinte 10 est obtenue lorsque les aubes pivotantes 16 se trouvent en configuration fermée (figure 1) tandis que la charge minimale dans l'enceinte 10 est obtenue lorsqu'elles se trouvent en configuration ouverte en formant un angle de zéro degré avec l'axe longitudinal 10' de l'enceinte 10 (figure 2).

La commande de la rotation des aubes pivotantes 16 modifiant leur inclinaison par rapport à l'axe longitudinal 10' est effectuée au moyen de poignées 18 solidarisées à la face externe de l'enceinte 10 et se prolongeant chacune à l'intérieur de cette dernière par l'axe de pivotement 16' de l'aube pivotante 16 correspondante ce qui permet d'agir individuellement et manuellement sur chaque aube pivotante 16 depuis l'extérieur de l'enceinte 10.

Le réglage de la charge du flux de matériaux 13 dans l'enceinte 10 est donc réalisé en intervenant sur le degré d'inclinaison des aubes pivotantes 16 ce qui permet de contrôler la température en sortie du four rotatif 1 afin de préserver les matériels et notamment les filtres à manches, qui sont disposés en aval de la sortie du four rotatif 1 et qui ne doivent pas fonctionner d'une part dans des conditions où la température est inférieure à environ 80°Celsius correspondant au point de rosée et d'autre part dans des conditions où la température est supérieure à environ 190°Celsius entraînant la destruction des tissus constituant les filtres à manche.

Par ailleurs si l'on considère un sens positif de la rotation des aubes pivotantes 16 c'est-à-dire dans un sens inverse des aiguilles d'une montre le fait que l'aube forme avec l'axe longitudinal 10' un angle aigu ou obtus permettra respectivement d'accélérer ou de ralentir le flux des matériaux, la vitesse dudit flux ayant également un impact sur la température de l'air dans l'enceinte.

La commande de la rotation des aubes pourrait être facilitée en remplaçant les poignées 18 par des moyens d'action motorisés permettant de commander, à l'aide de boutons poussoirs créant un contact électrique, la rotation des axes de pivotement 16' des aubes pivotantes 16.

Les aubes pivotantes 16' pourront être reliées entre elles par des moyens de liaison tels que des biellettes permettant de commander la rotation des axes de pivotement à partir d'un seul point de commande. La commande électrique pourra également être associée à une électronique de commande qui pourra être asservie à la température mesurée en sortie du four rotatif 1 grâce à des capteurs de température de manière à respecter automatiquement les contraintes de température précités.

On notera que le nombre d'aubes constituant le dispositif de réglage de la charge sera déterminé en fonction du diamètre de l'enceinte cylindrique et de la place disponible dans celle-ci.

Le four rotatif selon la présente invention permet donc de réguler le rideau de matériau dans la zone de séchage en modifiant simplement la quantité de matériaux relevés et partant la densité du rideau par rapport à l'air chaud dans l'enceinte de manière à-obtenir une température des gaz en sortie de l'enceinte du four rotatif comprise entre environ 90°C et 190°C évitant toute dégradation des matériels et des filtres à manche.

## Revendications

1. Four rotatif (1) de séchage des granulats ou autres substances tels que du sable se présentant sous la forme d'une enceinte (10) cylindrique montée en rotation autour de son axe longitudinal (10') dont chacune des extrémités (11,12) forme respectivement l'entrée (11) et la sortie (12) des matériaux froids et humides à sécher dans ladite enceinte (10) et comprend un brûleur (2) générant une flamme (20) au niveau de la sortie (12) de l'enceinte (10) qui émet un flux d'air chaud (21) dans l'enceinte (10) à contre courant du flux des matériaux (13) et renferme une zone de séchage (14) comportant des aubes (15), destinées au relevage des matériaux, solidarisées radialement à la face interne de l'enceinte (10) **caractérisé en ce qu'**il comprend des aubes pivotantes (16) équipées de moyens de rotation (16') et de moyens de commande (18) permettant de régler le sens et le degré de l'inclinaison desdites aubes pivotantes (16) par rapport à l'axe longitudinal (10') de l'enceinte (10) de manière à modifier la quantité de matériaux relevés et/ou la vitesse desdits matériaux relevés dans ladite zone de séchage(14).

2. Four rotatif (1) selon la présente invention **caractérisé en ce que** les aubes pivotantes (16) sont montées en rotation autour d'un axe de pivotement (16') perpendiculaire à la face interne de l'enceinte (10) et à l'axe longitudinal (10') de cette dernière.

3. Four rotatif (1) selon la revendication 2 **caractérisé en ce qu'**au moins une section transversale de la paroi interne (17) de l'enceinte (10) comporte des aubes pivotantes (16) réparties successivement le long de ladite section an sorte qu'en configuration fermée lesdites aubes pivotantes (16) sont jointives et forment un angle droit avec l'axe longitudinal (10') de l'enceinte (10) et en configuration ouverte lesdites aubes pivotantes (16) forment un angle aigu ou obtus avec l'axe longitudinal (10') de l'enceinte (10).

4. Four rotatif selon la revendication 2 ou la revendication 3 **caractérisé en ce que** les aubes pivotantes (16) sont commandées en pivotement indépendamment l'une de l'autre, chacune en un point de commande (18) situé à l'extérieur de l'enceinte (10) et se prolongeant à l'intérieur de ladite enceinte (10) par l'axe de pivotement (16') de l'aube pivotante (16').

5. Four rotatif (1) selon la revendication 2 ou la revendication 3 **caractérisé en ce que** les aubes pivotantes (16) seront commandées en rotation autour de leur axe de pivotement (16') simultanément grâce à des moyens de liaison reliant les axes de pivotement (16') des aubes pivotantes (16) en un seul point de commande situé à l'extérieur de l'enceinte.

6. Four rotatif (1) selon la revendication 5 **caractérisé en ce que** les moyens de liaisons consistent en un jeu de biellettes assurant la transmission de la rotation des axes de pivotement (16') depuis le point de commande unique.

7. Four rotatif (1) selon l'une quelconque des revendications 4 à 6 **caractérisé en ce que** les points de commande de la rotation des axes de pivotement (16') des aubes pivotantes (16) se présentent sous la forme d'une poignée.

8. Four rotatif (1) selon l'une quelconque des revendications 4 à 6 **caractérisé en ce que** les axes de pivotements (16') des aubes pivotantes (16) sont commandés électriquement en rotation.

9. Four rotatif (1) selon la revendication 8 **caractérisé en ce que** la commande électrique est intégrée dans un système de commande électronique associée à des capteurs de température permettant de contrôler et de commander automatiquement le degré et le sens de l'inclinaison des aubes pivotantes (16) en fonction de la température de l'air mesurée en sortie du four rotatif (1) par lesdits capteurs.
